# EUROPÄISCHE PATENTSCHRIFT

(11) **EP 1 759 439 B1**
(45) Veröffentlichungstag und Bekanntmachung des Hinweises auf die Patenterteilung: **30.09.2009**
(21) Anmeldenummer: 05744312.9
(22) Anmeldetag: 25.05.2005
(51) Int. Cl.: H01R 4/62, H01R 9/03, H01R 13/03

(54) **ELEKTRISCHE KONTAKTVERBINDUNG UND VERFAHREN ZUM AUSBILDEN EINER SOLCHEN KONTAKTVERBINDUNG**
ELECTRICAL CONTACT CONNECTION AND METHOD FOR CREATING ONE SUCH CONTACT CONNECTION
LIAISON DE CONTACT ELECTRIQUE ET PROCEDE POUR REALISER UNE TELLE LIAISON DE CONTACT

(30) Priorität: 25.06.2004 DE 102004030784
(43) Veröffentlichungstag der Anmeldung: 07.03.2007
(73) Patentinhaber: Leoni AG, 90402 Nürnberg (DE)
(72) Erfinder: REICHINGER, Gerhard, 91126 Rednitzhembach (DE)
(74) Vertreter: Dörr, Matthias
(86) Internationale Anmeldenummer: PCT/EP2005/005629
(87) Internationale Veröffentlichungsnummer: WO 2006/000279

(56) Entgegenhaltungen:
- EP-A- 0 018 863
- EP-A- 0 966 061
- GB-A- 755 272
- US-A- 3 912 358
- US-A- 4 908 943

## Beschreibung

Die Erfindung betrifft eine elektrische Kontaktverbindung zwischen einem elektrischen Leiter aus einem weichen Material, insbesondere ein Aluminiumleiter, und einem Kontaktelement gemäß dem Oberbegriff des Anspruchs 1. Die Erfindung betrifft weiterhin ein Verfahren zum Ausbilden einer solchen Kontaktverbindung gemäß dem Oberbegriff des Anspruchs 8.

Eine derartige Kontaktverbindung ist aus der GB 755 272 A zu entnehmen. Bei dieser bekannten Kontaktverbindung wird ein Aluminiumleiter mit seinem Ende in eine Aluminiumhülse gesteckt, und zusammenmit dieser in eine Crimphülse eines Kontaktelements eingeschoben und mit dieser durch Crimpen verbunden.

Bei einer elektrischen Kontaktverbindung zwischen einem weichen Material, wie beispielsweise Aluminium, Magnesium oder Legierungen hiervon, mit einem härteren Material besteht das Problem, dass das weiche Material bei einer Druckbeanspruchung im Laufe der Zeit dem Druck ausweicht, so dass die elektrische Kontaktverbindung geschwächt wird und es zu Kontaktproblemen kommen kann. Diese Eigenschaft der weichen Materialien, bei einer Druckeinwirkung nachzugeben, wird allgemein als Materialfließen oder Kaltfließen bezeichnet.

Aufgrund dieses Kaltfließens bestehen erhebliche Probleme, langzeitstabile, sichere Kontaktverbindungen zwischen einem weichen und einem harten Material zu gewährleisten.

Der vorliegenden Erfindung liegt die Aufgabe zugrunde, eine sichere elektrische Kontaktverbindung zwischen einem weichen, zum Kaltfluss neigenden Material und einem weiteren Kontaktelement zu ermöglichen.

Die Aufgabe wird erfindungsgemäß gelöst durch eine elektrische Kontaktverbindung mit den Merkmalen des Patentanspruchs 1. Danach ist vorgesehen, dass ein elektrischer Leiter aus einem weichen, zum Kaltfluss neigenden Material in seinem Kontaktbereich zumindest teilweise mit Hilfe eines Spritzverfahrens mit einem im Vergleich zum weichen Material des Leiters härteren, elektrisch leitfähigen Materials umspritzt ist. Die elektrische Kontaktierung zu einem Kontaktelement erfolgt über das aufgespritzte Material.

Das Aufspritzen eines härteren Materials auf den elektrischen Leiter hat den entscheidenden Vorteil, dass durch das Spritzverfahren eine innige und druckfreie Verbindung zwischen dem weichen Material des Leiters und dem härteren aufgespritzten Material ausgebildet wird. Durch das Spritzverfahren lagern sich zumindest einige der aufgespritzten harten Partikel im oberflächennahen Bereich im oder auf dem weichen Material ab, so dass eine stoffschlüssige und damit dauerhafte Verbindung zwischen dem weichen und dem harten Material ausgebildet ist. Die elektrische Verbindung zum Kontaktelement erfolgt über das aufgespritzte harte Material, so dass hier eine Hart-Hartverbindung zwischen zwei nicht oder nur wenig zum Kaltfluss neigenden Materialien vorliegt. Die elektrische Kontaktierung des Leiters mit dem Kontaktelement erfolgt daher lediglich mittelbar über das aufgespritzte Material.

Als Spritzverfahren bietet sich insbesondere ein thermisches Spritzverfahren, wie das Heißgasspritzen oder vorzugsweise das Flammspritzen an. Alternativ hierzu kann das Material auch über ein kaltes Verfahren, z.B. mit dem sogenannten Kaltgasspritzen, aufgebracht werden. Bei diesem werden im Unterschied zu den thermischen Spritzverfahren die aufzupritzenden Partikel nicht auf- oder angeschmolzen. Für die angestrebte innige Verbindung und gute Haftung zwischen dem weichen Material und dem aufgespritzten Material ist entscheidend, dass durch thermische und/oder kinetische Energie der aufgespritzten Partikel diese im Weichmaterial dauerhaft verankert werden.

Als elektrischer Leiter wird vorzugsweise ein Aluminiumleiter, insbesondere bestehend aus mehreren Einzelleitern oder Litzen, verwendet. Unter weichem Material werden hierbei insbesondere leitende Materialien aus den Elementen der dritten Reihe des Periodensystems verstanden, insbesondere Aluminium, Aluminiumlegierungen oder Magnesiumlegierungen. Unter hartem Material werden insbesondere leitende Materialien aus Elementen der vierten Reihe des Periodensystems verstanden, beispielsweise Kupfer, Nickel, Eisen, Chrom und Legierungen hierzu, insbesondere Chrom-Nickel-Legierungen.

Gemäß einer zweckdienlichen Ausgestaltung ist der Leiter im Kontaktbereich voll umfänglich von einem nach Art einer Röhre ausgebildeten Mantel aus dem härteren Material umgeben. Die Röhre ist hierbei insbesondere als Hartmetallröhre ausgebildet und weist eine hohe Eigensteifigkeit und Formstabilität auf, so dass sie eine hohe mechanische Widerstandskraft hat. Zweckdienlicherweise ist hierbei die Röhre aus einer Nickel-Chrom-Nickel-Legierung gebildet, welche besonders gute elektrische und mechanische Eigenschaften aufweist.

Zweckdienlicherweise erfolgt die Kontaktverbindung zwischen dem aufgespritzten Material und dem Kontaktelement über eine mechanische Druck- oder Klemmverbindung. Die Kontaktverbindung wird dabei insbesondere über einen Klemm- oder Crimpkontakt ausgebildet. Da hier die Verbindung zwischen zwei harten Materialien erfolgt, besteht keine oder nur eine geringe Gefahr des Kaltfließens, so dass selbst bei einer druckbehafteten mechanischen Verbindung eine dauerhaft sichere elektrische Kontaktierung gewährleistet ist. Insbesondere in Verbindung mit dem formstabilen und eigensteifen nach Art einer Röhre ausgebildeten Mantel ist eine sichere Kontaktierung gewährleistet.

Zweckdienlicherweise weist der Leiter endseitig eine im Vergleich zur Leiter-Querschnittsfläche vergrößerte Kontakt-Querschnittsfläche auf, auf die das leitfähige Material aufgespritzt ist. Der Leiter ist hierzu endseitig bevorzugt abgeschrägt. Die Stirnendseite des Leiters wird daher mit dem leitfähigen Material umspritzt, welches vorzugsweise eine Art Stirnkappe ausbildet. Durch die Vergrößerung der Kontakt-Querschnittsfläche im Vergleich zu der normalen Querschnittsfläche wird eine möglichst große effektive Kontaktfläche für den Stromtransport erzielt.

Dies ist insbesondere in Gleichstrom-Anwendungen oder in Anwendungen mit Wechselstrom mit niedriger Frequenz von besonderem Vorteil, da in diesen Fällen der so genannte Skin-Effekt nicht oder nur kaum auftritt und ein Stromtransport über die gesamte Leiter-Querschnittsfläche erfolgt. Eine Kontaktverbindung, die nicht die gesamte Querschnittsfläche des Leiters mit einbezieht würde zu einem sehr hohen Kontaktwiderstand führen. Im Unterschied hierzu erfolgt der Stromtransport insbesondere bei hochfrequenten Wechselströmen nur im oberflächennahen Außenbereich, der "Außenhaut" (Skin) des Leiters, so dass der Leiterkern zum Stromtransport nicht beiträgt. Da beim Aufspritzen des Materials nicht zwangsläufig eine 100%ige flächige Verbindung zwischen dem weichen Material und dem aufgespritzten harten Material ausgebildet wird, wird durch die Vergrößerung der Kontakt-Querschnittsfläche die effektive Kontaktfläche, also die Fläche, bei der ein tatsächlicher Kontakt zwischen dem aufgespritzten Material und dem weichen Material vorliegt, erhöht und beträgt beispielsweise 100% der normalen Leiter-Querschnittsfläche. Damit ist der Kontaktwiderstand möglichst gering gehalten. Unter normaler Leiter-Querschnittsfläche wird hierbei die Querschnittsfläche verstanden, die gebildet ist durch einen senkrechten Schnitt zur Leiter-Längsausbreitung.

Die Vergrößerung der Kontakt-Querschnittsfläche durch die Anschrägung ist insbesondere bei einem Leiter mit einer großen Querschnittsfläche und/oder einem aus mehreren Litzendrähten bestehenden Leiter von besonderem Vorteil.

Die Erhöhung der Kontakt-Querschnittsfläche ist prinzipiell auch bei anderen Kontaktierungsarten von Vorteil, beispielsweise bei einer Kontaktierung mit einem Leitkleber, bei einer Kontaktierung mit einem elastischen, leitfähigen Material, das gegen den Leiter gepresst wird oder bei Lötverbindungen.

Zweckdienlicherweise ist der Leiter ein Aluminium-Batteriekabel, insbesondere für ein Kraftfahrzeug, und das Kontaktelement ist eine Batterieklemme. Im Kraftfahrzeugbereich werden nämlich zum Zwecke der Gewichtseinsparung zunehmend Leiter aus Aluminium eingesetzt. Insbesondere beim Batteriekabel, welches aufgrund der hohen Ströme einen sehr großen Querschnitt aufweist und daher bei der Verwendung beispielsweise von Kupfer ein sehr hohes Gewicht hat, ist durch die Verwendung eines Aluminiumkabels eine relativ hohe Gewichtseinsparung ermöglicht. Durch die hier beschriebene elektrische Kontaktverbindung zwischen einem solchen Aluminium-Batteriekabel und der Batterieklemme ist ein sicherer und dauerhafter Anschluss des Aluminiumkabels an die Batterie gewährleistet.

Die Aufgabe wird gemäß der Erfindung weiterhin gelöst durch ein Verfahren mit den Merkmalen des Patentanspruchs 8. Die im Hinblick auf die elektrische Kontaktverbindung angeführten bevorzugten Weiterbildungen sowie Vorteile sind sinngemäß auch auf das Verfahren zu übertragen.

Zweckdienlicherweise ist das insbesondere thermische Spritzverfahren hierbei derart gewählt und sind die Spritzparameter derart eingestellt, dass das leitfähige Material in den Leiter zumindest teilweise eindringt und eine eventuell auf der Leiteroberfläche vorhandene Oxidschicht zumindest teilweise durchdringt. Insbesondere bei der Kontaktierung eines Aluminiumleiters besteht nämlich generell das Problem, dass dieser eine isolierende Oxidhaut aufweist, die bei einer normalen Klemmverbindung zu einem sehr hohen Kontaktwiderstand führen würde. Durch das Eindringen in den Leiter und der damit verbundenen stofflichen Verbindung zwischen dem weichen und dem harten Material beeinflusst die Aluminium-Oxidschicht den Kontaktwiderstand nicht oder nur kaum. Unter stofflicher Verbindung wird hierbei die Einlagerung von hartem Material in das weiche Material des Leiters verstanden, so dass die harten Partikel vom weichen Material teilweise umschlossen sind.

Zweckdienlicherweise wird zur Ausbildung der elektrischen Kontaktverbindung der Leiter mit dem leitfähigen Material umspritzt und zugleich wird die elektrische Kontaktverbindung zwischen dem leitfähigen Material und dem Kontaktelement ausgebildet. Die Ausbildung der elektrischen Kontaktverbindung erfolgt daher in einem einstufigen Vorgang lediglich durch das Aufspritzen des leitfähigen Materials, welches zugleich den Leiter als auch das Kontaktelement zumindest teilweise überdeckt.

Alternativ hierzu ist gemäß einer bevorzugten Ausgestaltung ein zweistufiges Vorgehen vorgesehen, wobei in einem ersten Schritt das leitfähige Material auf den Kontaktbereich des Leiters aufgespritzt und in einem zweiten Schritt die Kontaktierung mit dem Kontaktelement insbesondere durch eine mechanische Klemm- oder Druckverbindung vorgenommen wird. Zweckdienlicherweise wird hierbei durch mehrfaches Umspritzen des Kontaktbereiches der insbesondere als Hartmetallröhre ausgebildete Mantel aus dem leitfähigen Material aufgebaut.

Ausführungsbeispiele der Erfindung werden im Folgenden anhand der Figuren näher erläutert. Es zeigen jeweils in schematischen, stark vereinfachten Darstellungen:
- Fig. 1: einen endseitig abgeschrägten Leiter aus weichem Material mit einer aufgespritzten Stirnkappe in einer perspektivischen Seitendarstellung,
- Fig. 2: eine Schnittansicht durch eine als Batterieklemme ausgebildete Kontaktklemme mit einliegendem Leiter und
- Fig. 3: eine in einem einstufigen Spritzvorgang ausgebildete Kontaktverbindung zwischen einem Kontaktelement und einem Leiter.

In den Figuren sind gleich wirkende Teile jeweils mit gleichen Bezugszeichen versehen.

In Fig. 1 ist das abisolierte Ende eines insbesondere als Aluminiumleiter ausgebildeten Leiters 2 dargestellt. Der Leiter 2 weist eine Vielzahl von insbesondere als Litzendrähte ausgebildete Einzelleiter 4 auf. Der Leiter 2 ist beispielsweise ein Batteriekabel, welches für den Einsatz in einem Kraftfahrzeug vorgesehen ist.

Endseitig ist der Leiter 2 in einem Kontaktbereich 6 von einem nach Art einer Stirnkappe ausgebildeten Mantel 8A aus einem im Vergleich zum Aluminium härteren Material umgeben.

Der Mantel 8A ist mit Hilfe eines thermischen Spritzverfahrens, beispielsweise dem Heißgasspritzen oder dem so genannten Flammspritzen, aufgebracht. Durch das Aufspritzen des härteren Materials auf das weiche Material des Leiters 2 wird zwischen diesen beiden Materialien eine sichere, dauerhafte und insbesondere druckfreie Verbindung hergestellt, so dass keine Gefahr besteht, dass die Verbindung durch ein Kaltfließen des Materials des Leiters 2 beeinträchtigt wird.

Als Material für den Mantel 8A wird insbesondere eine Nickel-Chrom-Nickel-Legierung gewählt. Der Mantel 8A ist dabei durch mehrfaches Überspritzen mit einer ausreichend hohen Wandstärke ausgebildet derart, dass der Mantel 8A insgesamt eine hohe Eigensteifigkeit und damit Formstabilität aufweist. Der Mantel 8A ist daher nach Art einer steifen Röhre ausgebildet.

Der Leiter 2 ist endseitig schräg angeschnitten, so dass im stirnseitigen Bereich eine ebene, in etwa ellipsenförmige Kontakt-Querschnittsfläche 10 ausgebildet ist. Diese weist im Vergleich zu der normalen, im Falle eines kreisrunden Leiters kreisrunden Leiter-Querschnittsfläche 12 eine vergrößerte Fläche auf. Durch die Vergrößerung der Kontakt-Querschnittsfläche 10 wird insbesondere bei Anwendungen, bei denen kein Skin-Effekt auftritt, beispielsweise bei Gleichstromanwendungen, ein nur geringer Kontaktwiderstand erreicht.

Vorzugsweise beträgt hierbei der Winkel a zwischen einer Leiterlängsachse 14 und der Schräge 16 maximal etwa 60°, wie dies in Fig. 1 dargestellt ist. Je kleiner der Winkel hierbei gewählt wird, desto größer wird die Kontakt-Querschnittsfläche 10.

Im Ausführungsbeispiel der Fig. 2 ist insbesondere der in Fig. 1 dargestellte Leiter 2 in einer als Batterieklemme 18 ausgebildeten Klemme eingelegt. Die Klemme ist ein Kontaktelement zur Kontaktierung des Leiters 2. Die Batterieklemme 18 weist zwei Klemmhälften 20A,B auf, zwischen denen der Leiter 2 mit dem Mantel 8A einliegt. Zur Ausbildung der Kontaktverbindung werden die beiden Klemmhälften 20A,B über hier nicht näher dargestellte Schrauben, die in Schraubaufnahmen 22 eingreifen, gegeneinander verspannt, so dass der Leiter 2 in der Batterieklemme 18 mechanisch geklemmt wird. Die elektrische Kontaktverbindung erfolgt hierbei mittelbar über den Mantel 8A, welcher die einzelnen Einzelleiter 4 voll umfänglich umschließt. Durch entsprechende Materialwahl und Wahl der Wandstärke des Mantels 8 ist dieser vorzugsweise derart ausgebildet, dass selbst bei einem Klemmen in der Batterieklemme 18 die über den Mantel 8A kontaktierten Einzelleiter 4 im Wesentlichen druckfrei sind.

Im Unterschied hierzu ist im Ausführungsbeispiel nach der Fig. 3 die elektrische Kontaktverbindung derart ausgebildet, dass die Einzelleiter 4 zunächst auf ein nach Art einer Schale ausgebildetes Kontaktelement 24 aufgelegt werden und dass sie anschließend mit dem härteren Material überspritzt werden. Dabei bildet sich ein die Einzelleiter 4 teilweise umschließender Mantel 8B aus, welcher mit seinen Flanken 26 zugleich mit der Oberfläche des Kontaktelements 24 eine insbesondere stoffschlüssige Verbindung eingeht. Die Einzelleiter 4 sind daher zwischen dem Kontaktelement 24 und dem Mantel 8B eingeschlossen.

Das Kontaktelement 24 ist hier beispielsweise nach Art einer Crimphülse ausgebildet, die zusätzlich, also anschließend nach dem Aufspritzen des Mantels 8B, noch umgeformt wird, um auch eine mechanische Befestigung des Mantels 8B zu erreichen.

Gemäß einer bevorzugten alternativen Ausgestaltung ist zur zusätzlichen mechanischen Befestigung ein mechanisches Befestigungselement vorgesehen, welches den Mantel 8B gegen das Kontaktelement 24 verspannt. Dieses Befestigungselement ist beispielsweise eine Schraube, die in ein zugeordnetes, mit einem Gewinde versehenen Schraubenloch im Boden des Kontaktelements 24 eingeschraubt wird. Die Einzelleiter 4 würden in diesem Fall um die zentral angeordnete Schraube herum verlaufen. Alternativ hierzu besteht die Möglichkeit, eine zentrale Hülse vorzusehen, die mit dem Boden des Kontaktelements 24 verbunden ist und die beispielsweise eine Außengewinde aufweist, auf das eine Mutter zur klemmenden Befestigung aufgeschraubt wird. Zweckdienlicherweise sind hierbei die Kontaktelemente 24 derart ausgebildet, dass sie übereinander angeordnet und gestapelt werden können, so dass sich mehrere Anschlussebenen ergeben. Hierzu wird beispielsweise ein erstes Kontaktelement 24 mit einer bodenseitigen Öffnung auf die erwähnte Hülse eines weiteren Kontaktelements aufgesteckt oder aufgeschraubt.

Weiterhin ist zweckdienlicherweise vorgesehen, dass die Gesamthöhe des Kontaktelements 24 mit den Einzelleitern 4 und dem Mantel 8B eine vordefinierte maximale Gesamthöhe nicht überschreiten, um das Kontaktelement mit den kontaktierten Einzelleitern beispielsweise in eine vordefinierte Flachhülse einstecken zu können. Die maximale Gesamthöhe wird beispielsweise durch die Höhe des im Querschnitt gesehen wannenartigen Kontaktelements 24 bestimmt.

### Bezugszeichenliste

- 2: Leiter
- 4: Einzelleiter
- 6: Kontaktbereich
- 8A,B: Mantel
- 10: Kontakt-Querschnittsfläche
- 12: Leiter-Querschnittsfläche
- 14: Längsachse
- 16: Schräge
- 18: Batterieklemme
- 20A,B: Klemmhälfte
- 22: Schraubaufnahme
- 24: Kontaktelement
- 26: Flanke

- a: Winkel

## Patentansprüche

1. Elektrische Kontaktverbindung zwischen einem elektrischen Leiter (2) aus einem weichen Material, insbesondere einem Aluminiumleiter aus mehreren Einzelleitern (4), und einem Kontaktelement (18,24),
**dadurch gekennzeichnet,**
**dass** der Leiter (2) in einem Kontaktbereich (6) zumindest teilweise mit Hilfe eines Spritzverfahrens mit einem im Vergleich zum weichen Material des Leiters (2) härteren, elektrisch leitfähigen Material umspritzt ist, so dass eine druckfreie elektrische Verbindung zwischen dem weichen Material und dem aufgespritzten Material vorliegt und wobei die elektrische Kontaktierung zum Kontaktelement (18,24) über das aufgespritzte Material erfolgt.

2. Kontaktverbindung nach Anspruch 1, bei dem der Leiter (2) im Kontaktbereich (6) voll umfänglich von einem Mantel (8A) aus dem härteren Material umgeben ist.

3. Kontaktverbindung nach Anspruch 2, bei der der Mantel (8A) aus einer Ni-Cr-Ni-Legierung besteht.

4. Kontaktverbindung nach einem der vorhergehenden Ansprüche, bei der zwischen dem aufgespritzten Material und dem Kontaktelement (18) eine mechanische Druck- oder Klemmverbindung ausgebildet ist.

5. Kontaktverbindung nach einem der vorhergehenden Ansprüche, bei der der Leiter (2) endseitig eine im Vergleich zur Leiter-Querschnittsfläche (12) vergrößerte Kontakt-Querschnittsfläche (10) aufweist, auf die das leitfähige Material aufgespritzt ist.

6. Kontaktverbindung nach Anspruch 5, bei der der Leiter (2) endseitig abgeschrägt ist.

7. Kontaktverbindung nach einem der vorhergehenden Ansprüche, bei der der Leiter (2) ein Aluminium-Batteriekabel, insbesondere für ein Kraftfahrzeug, und das Kontaktelement eine Batterieklemme (18) ist.

8. Verfahren zum Erzeugen einer elektrischen Kontaktverbindung zwischen einem Leiter (2) aus einem weichen Material, insbesondere einem Aluminiumleiter, und einem Kontaktelement (18,24),
**dadurch gekennzeichnet,**
**dass** der Leiter (2) in einem Kontaktbereich (6) zumindest teilweise mit Hilfe eines insbesondere thermischen Spritzverfahrens mit einem im Vergleich zum weichen Material des Leiters (2) härteren, elektrisch leitfähigen Material umspritzt wird, so dass sich eine druckfreie Verbindung zwischen dem weichen Material und dem aufgespritzten Material ausbildet und wobei die elektrische Kontaktierung zum Kontaktelement (18,24) über das aufgespritzte Material erfolgt.

9. Verfahren nach Anspruch 8, bei dem das leitfähige Material in den Leiter (2) zumindest teilweise eindringt und eine eventuell auf der Leiteroberfläche vorhandene Oxidschicht zumindest teilweise durchdringt.

10. Verfahren nach Anspruch 8 oder 9, bei dem durch Aufspritzen des leitfähigen Materials der Leiter (2) umspritzt und zugleich die elektrische Kontaktverbindung zwischen dem leitfähigen Material und dem Kontaktelement (24) ausgebildet wird.

11. Verfahren nach Anspruch 8 oder 9, bei dem in einem ersten Schritt das leitfähige Material auf den Kontaktbereich (6) des Leiters (2) aufgespritzt und in einem zweiten Schritt die Kontaktierung mit dem Kontaktelement (18) insbesondere durch eine mechanische Klemm- oder Druckverbindung vorgenommen wird.

12. Verfahren nach Anspruch 11, bei dem insbesondere durch mehrfaches Umspritzen des Kontaktbereichs (6) ein Mantel (8A) aus dem leitfähigen Material ausgebildet wird.

## Claims

1. Electrical contact connection between an electrical conductor (2) made from a soft material, in particular an aluminum conductor comprising a plurality of individual conductors (4), and a contact element (18, 24), **characterized in that** the conductor (2) is encapsulated at least partially in a contact region (6) by an electrically conductive material, which is harder than the soft material of the conductor (2), with the aid of a spraying process, with the result that there is a pressure-free electrical connection between the soft material and the sprayed-on material, and electrical contact being made with the contact element (18, 24) via the sprayed-on material.

2. Contact connection according to Claim 1, in which the conductor (2) is completely surrounded circumferentially in the contact region (6) by a sheath (8A) made from the harder material.

3. Contact connection according to Claim 2, in which the sheath (8A) is made from an Ni/Cr/Ni alloy.

4. Contact connection according to one of the preceding claims, in which a mechanical pressure connection or clamping connection is formed between the sprayed-on material and the contact element (18).

5. Contact connection according to one of the preceding claims, in which the conductor (2) has, at one end, a contact cross-sectional area (10) which is larger than the conductor cross-sectional area (12) and onto which the conductive material is sprayed.

6. Contact connection according to Claim 5, in which the conductor (2) is beveled at one end.

7. Contact connection according to one of the preceding claims, in which the conductor (2) is an aluminum battery cable, in particular for a motor vehicle, and the contact element is a battery terminal (18).

8. Method for producing an electrical contact connection between a conductor (2) made from a soft material, in particular an aluminum conductor, and a contact element (18, 24), **characterized in that** the conductor (2) is encapsulated at least partially in a contact region (6) by an electrically conductive material, which is harder than the soft material of the conductor (2), with the aid of, in particular, a thermal spraying process, with the result that a pressure-free connection is formed between the soft material and the sprayed-on material, and electrical contact being made with the contact element (18, 24) via the sprayed-on material.

9. Method according to Claim 8, in which the conductive material at least partially penetrates the conductor (2) and at least partially passes through an oxide layer which may be provided on the conductor surface.

10. Method according to Claim 8 or 9, in which the conductor (2) is encapsulated by the conductive material being sprayed on and, at the same time, the electrical contact connection between the conductive material and the contact element (24) is formed.

11. Method according to Claim 8 or 9, in which, in a first step, the conductive material is sprayed onto the contact region (6) of the conductor (2) and, in a second step, contact is made with the contact element (18) in particular by means of a mechanical clamping connection or pressure connection.

12. Method according to Claim 11, in which a sheath (8A) made from the conductive material is formed in particular by the contact region (6) being encapsulated by means of spraying a plurality of times.

## Revendications

1. Liaison de contact électrique entre une ligne électrique (2) en matériau tendre, en particulier une ligne en aluminium constituée de plusieurs brins individuels (4), et un élément de contact (18, 24),
**caractérisée en ce que** la ligne (2) est enrobée, dans une zone de contact (6), au moins partiellement à l'aide d'un procédé par projection, avec un matériau électriquement conducteur plus dur par comparaison au matériau tendre de la ligne (2), de sorte qu'il se produit une liaison électrique exempte de pression entre le matériau tendre et le matériau enrobé par projection, et la mise en contact électrique vers l'élément de contact (18, 24) a lieu via le matériau enrobé par projection.

2. Liaison de contact selon la revendication 1, dans laquelle la ligne (2) est entourée, dans la zone de contact (6), sur la totalité de sa périphérie par une enveloppe (8A) du matériau plus dur.

3. Liaison de contact selon la revendication 2, dans laquelle l'enveloppe (8A) est en alliage Ni-Cr-Ni.

4. Liaison de contact selon l'une des revendications précédentes, dans laquelle une liaison mécanique par compression ou par coincement est réalisée entre le matériau enrobé par projection et l'élément de contact (18).

5. Liaison de contact selon l'une des revendications précédentes, dans laquelle la ligne (2) comporte du côté terminal une surface de section transversale de contact (10) agrandie par comparaison à la surface transversale (12) de la ligne, sur laquelle le matériau conducteur est enrobé par projection.

6. Liaison de contact selon la revendication 5, dans laquelle la ligne (2) est biseautée du côté terminal.

7. Liaison de contact selon l'une des revendications précédentes, dans laquelle la ligne (2) est un câble de batterie en aluminium, en particulier pour un véhicule automobile, et l'élément de contact est une borne de batterie (18).

8. Procédé pour engendrer une liaison de contact électrique entre une ligne (2) en un matériau tendre, en particulier une ligne en aluminium, et un élément de contact (18, 24),
**caractérisé en ce que**
la ligne (2) est enrobée, dans une zone de contact (6), au moins partiellement à l'aide d'un procédé de projection en particulier thermique, avec un matériau électriquement conducteur plus dur par comparaison au matériau tendre de la ligne (2), de sorte qu'il se forme une liaison exempte de pression entre le matériau tendre et le matériau enrobé par projection, et dans lequel la mise en contact électrique vers l'élément de contact (18, 24) a lieu via le matériau enrobé par projection.

9. Procédé selon la revendication 8, dans lequel le matériau conducteur pénètre au moins partiellement dans la ligne (2), et traverse au moins partiellement une couche d'oxyde éventuellement présente sur la surface de la ligne.

10. Procédé selon la revendication 8 ou 9, dans lequel par projection du matériau conducteur la ligne (2) est enrobée par projection et simultanément la liaison de contact électrique est établie entre le matériau conducteur et l'élément de contact (24).

11. Procédé selon la revendication 8 ou 9, dans lequel dans une première étape le matériau conducteur est projeté sur la zone de contact (6) de la ligne (2), et dans une seconde étape, on procède à la mise en contact avec l'élément de contact (18), en particulier par une liaison mécanique à coincement ou à compression.

12. Procédé selon la revendication 11, dans lequel en particulier par enrobage-projection multiple de la zone de contact (6), on réalise une enveloppe (8A) avec le matériau conducteur.
